# EUROPÄISCHE PATENTANMELDUNG

(11) **EP 4 621 150 A1**
(43) Veröffentlichungstag der Anmeldung: **24.09.2025**
(21) Anmeldenummer: 25159128.5
(22) Anmeldetag: 20.02.2025
(51) Int. Cl.: E03F 5/04, E03F 5/042

(54) **STRASSENABLAUF MIT FILTER, FILTER FÜR EINEN STRASSENABLAUF SOWIE SEINE VERWENDUNG**

(30) Priorität: 18.03.2024 DE 202024101354 U
(71) Anmelder: Funke Kunststoffe GmbH, 59071 Hamm (DE)
(72) Erfinder: Funke, Matthias, 48324 Sendenhorst (DE); Funke, Christian, 48324 Sendenhorst (DE)
(74) Vertreter: Patentanwälte Olbricht Buchhold Keulertz

(57) **Zusammenfassung**

Die Erfindung betrifft einen Straßenablauf. Der Straßenablauf weist einen zylindrischen Grundkörper, einen oberen Einlass, der dazu eingerichtet ist, im Gebrauch Oberflächenwasser von oben in den Grundkörper einströmen zu lassen, einen seitlichen Auslass, der dazu eingerichtet ist, im Gebrauch Wasser aus dem Grundkörper ausströmen zu lassen, einen als Schlammfang bezeichneten Raum, der im Grundkörper und unterhalb des Auslasses angeordnet ist, und einen Filter auf, der im Grundkörper angeordnet ist, dem Auslass vorgeschaltet ist, und zum Auslass hin in der Art durchströmbar ist, dass Wasser durch ein Filtermaterial hindurch geführt wird. Erfindungsgemäß verläuft innerhalb des Grundkörpers vom Einlass bis in den Schlammfang ein durchgehender Kanal mit einem freien Querschnitt von wenigstens 100 mm Durchmesser.

## Beschreibung

Die Erfindung betrifft einen Straßenablauf nach dem Oberbegriff des Anspruchs 1. Der Straßenablauf weist
- einen zylindrischen Grundkörper,
- einen oberen Einlass, der dazu eingerichtet ist, im Gebrauch Oberflächenwasser von oben in den Grundkörper einströmen zu lassen,
- einen seitlichen Auslass, der dazu eingerichtet ist, im Gebrauch Wasser aus dem Grundkörper ausströmen zu lassen,
- einen als Schlammfang bezeichneten Raum, der im Grundkörper und unterhalb des Auslasses angeordnet ist, und
- einen Filter, der im Grundkörper (2) angeordnet ist, dem Auslass (5) vorgeschaltet ist, und zum Auslass (5) hin in der Art durchströmbar ist, dass Wasser durch ein Filtermaterial hindurchgeführt wird, auf.

Gattungsgemäße Straßenabläufe sind aus der Praxis bekannt. Sie dienen zur Aufnahme von Oberflächenwasser, typischerweise dem Oberflächenwasser von Fahrbahnen, und weisen einen zylindrischen Grundkörper auf, in welches das Wasser von oben einströmt. Durch einen seitlichen Auslass kann das Wasser in die Kanalisation abfließen, indem ein entsprechendes Kanalrohr an den Auslass des Straßenablaufs anschließt. Im Unterschied zu trockenlaufenden Straßenabläufen, bei denen der Auslass unten an den zylindrischen Grundkörper anschließt, weisen gattungsgemäße Straßenabläufe einen Nassschlammfang auf, nämlich einen Raum innerhalb des Grundkörpers, der unterhalb des Auslasses liegt und dazu dient, als Absetzraum Sand und andere im Wasser vorhandene schwere Bestandteile aufzunehmen, so dass diese nicht in die Kanalisation gelangen. Innerhalb des Grundkörpers ist ein Filter angeordnet, den das Wasser passieren muss, bevor es in den Auslass gelangt, so dass je nach Ausgestaltung des Filtermaterials wenigstens eine rein mechanische Filtration bewirkt wird und beispielsweise Partikel oberhalb einer bestimmten Partikelgröße im Filter zurückgehalten werden.

Zur Reinigung des Schlammfangs wird der Filter entnommen, so dass anschließend ein Spülschlauch von oben in den Grundkörper und bis in den Schlammfang eingeführt werden kann, beispielsweise durch den Einlass oder nach Demontage eines oberen Deckels des Straßenablaufs.

Der Erfindung liegt die Aufgabe zugrunde, einen gattungsgemäßen Straßenablauf dahingehend zu verbessern, dass die Wartung des Straßenablaufs vereinfacht wird. Weiterhin liegt der Erfindung die Aufgabe zugrunde, einen dazu geeigneten Filter anzugeben.

Diese Aufgabe wird durch einen Straßenablauf mit den Merkmalen des Anspruchs 1 und durch einen Filter nach Anspruch 11 gelöst. Eine vorteilhafte Verwendung des Filters ist im Anspruch 18 beschrieben. Vorteilhafte Ausgestaltungen sind in den Unteransprüchen beschrieben.

Erfindungsgemäß verläuft innerhalb des Grundkörpers vom Einlass bis in den Schlammfang ein durchgehender Kanal mit einem freien Querschnitt von wenigstens 100 mm Durchmesser.

Die Erfindung schlägt mit anderen Worten vor, innerhalb des Grundkörpers einen durchgehenden freien Kanal mit einem freien Querschnitt in der Art zu schaffen, dass dieser Kanal vom Einlass bis in den Schlammfang verläuft und einen freien Durchmesser von wenigstens 100 mm aufweist. Die Erfindung geht dabei von der Überlegung aus, dass die in der Praxis gebräuchlichen Spülschläuche Durchmesser aufweisen, die im Bereich von etwa 100 bis etwa 125 mm liegen. Durch den erwähnten Kanal kann der Spülschlauch daher von oben bis in den Schlammfang geführt werden, so dass anschließend die im Schlammfang abgesetzten Partikel abgesaugt und / oder der Schlammfang mit Spülflüssigkeit durchgespielt werden kann, ohne dass es für die Durchführung derartiger Wartungsarbeiten erforderlich ist, den Filter zu demontieren.

Der Kanal kann in einer Ausgestaltung dadurch geschaffen werden, dass der Filter als Ringfilter ausgestaltet ist. Ein solcher Ringfilter kann den Querschnitt im Grundkörper des Straßenablaufs weitgehend ausfüllen, weist jedoch eine Öffnung auf, durch die der Spülschlauch nach unten bis in den Schlammfang geführt werden kann und um welche herum das Filtermaterial verläuft. In einer Ausgestaltung kann der Kanal dadurch geschaffen werden, dass der Filter als Flachfilter ausgestaltet ist, der - in einer horizontalen Ebene gesehen - keinen kreisförmig runden, sondern einen länglichen Querschnitt aufweist.

Die erfindungsgemäße Ausgestaltung des Straßenablaufs ist insbesondere vorteilhaft, wenn die Wartungsintervalle zum Spülen des Straßenablaufs und zur Wartung des Filters unterschiedlich groß sind, der Filter also nicht ohnehin gleichzeitig mit dem Spülen Vorgang gehandhabt werden muss. Weiterhin ist die erfindungsgemäße Ausgestaltung des Straßenablaufs vorteilhaft, wenn die Wartungsarbeiten zum Spülen des Straßenablaufs und zur Wartung des Filters von unterschiedlichen Personengruppen durchgeführt werden, weil auch in diesem Fall der Filter nicht gleichzeitig gehandhabt zu werden braucht, wenn der Straßenablauf gespült wird.

Die Erfindung geht weiterhin davon aus, dass anders als bei Schächten, die in unterschiedlichen Durchmessern handelsüblich sind, Straßenabläufe mit einem vergleichsweise geringen und standardisierten Innendurchmesser verwendet werden, so dass angesichts der hydraulischen Leistung des Straßenablaufs, nämlich der pro Zeiteinheit durchströmenden Wassermenge, der Filter zugunsten einer ausreichenden Wirksamkeit eine bestimmte Baugröße nicht unterschreiten darf. Die aus der Praxis bekannten Filter weisen kreisförmige Querschnitte auf und nehmen typischerweise im Querschnitt des zylindrischen Grundkörpers des Straßenablaufs einen so großen Anteil ein, dass rings um den Filter kein Lichtraumprofil innerhalb des Grundkörpers verbleibt, welches einen freien Querschnitt von 100 mm Durchmesser sicherstellt und den erfindungsgemäß vorgesehenen Kanal ermöglichen würde, der vom Einlass bis in den Schlammfang verläuft. Durch eine entsprechend angepasste Ausgestaltung des Filters hingegen kann ein solcher Kanal ermöglicht werden.

Wenn der Kanal einen freien Durchmesser von lediglich 100 mm aufweisen muss, um das Einbringen eines Spülschlauchs bis in den Schlammfang zu ermöglichen, verbleibt mehr Querschnittsfläche innerhalb des Grundkörpers des Straßenablaufs für den Einbau des Filters, so dass dieser ein größeres Volumen und damit eine höhere Filterwirksamkeit aufweisen kann, so dass es in dieser Hinsicht vorteilhaft ist, den Kanalquerschnitt so klein wie möglich zu dimensionieren. In einer Ausgestaltung weist der Straßenablauf innerhalb des Grundkörpers allerdings einen Kanal mit einem freien Querschnitt von wenigstens 130 mm Durchmesser auf. So können sämtliche in der Praxis üblichen Spülschläuche verwendet werden, und der Straßenablauf oder dessen Filter muss nicht eigens auf die jeweils verwendeten Spülschlauchabmessungen abgestimmt werden. Dies vereinfacht Herstellung und Lagerhaltung der Filter, und es vermeidet, dass bei einem eventuellen Wechsel der Spülschläuche innerhalb einer Kommune, vielleicht aufgrund der Anschaffung eines neuen Spülfahrzeugs, die Straßenabläufe nachträglich an neue, größere Spülschlauchabmessungen angepasst werden müssen.

Bevorzugt weist der Grundkörper einen Innendurchmesser auf, der zwischen 400 mm und 500 mm beträgt. Die oben beschriebene Problematik des den Grundkörperquerschnitt weitgehend ausfüllenden Filters ergibt sich vor allem bei Straßenabläufen, deren Grundkörper einen solchen Innendurchmesser aufweist, z.B. den aus der Praxis bekannten Innendurchmesser von etwa 450 mm.

Vorzugsweise weist der Filter eine Einlassöffnung auf, die im Gebrauch einen vertikalen Abstand zur Unterkante des Auslasses in der Art aufweist, dass die Einlassöffnung tiefer als die Unterkante des Auslasses angeordnet ist. Der vertikale Abstand beträgt insbesondere wenigstens 20 mm. Die Einlassöffnung, die der im Grundkörper angeordnete Filter aufweist, liegt in einer Ausgestaltung des Straßenablaufs deutlich tiefer als die Unterkante des Auslasses des Straßenablaufs. Es ist davon auszugehen, dass zwischen Niederschlagsereignissen sich im Inneren des Straßenablaufs ein Flüssigkeitspegel auf Höhe der Unterkante des Auslasses einstellt. Leichtstoffe wie Öl, leichte Kunststoffe wie z.B. PE oder PP, und dergleichen schwimmen auf Höhe dieses Flüssigkeitspegels auf der im Straßenablauf befindlichen Flüssigkeit. Oberflächenwasser, welches durch den Einlass in das Innere des Grundkörpers einströmt, kann derartige Leichtstoffe mitreißen, obwohl sie die Tendenz haben, im Wasser aufzuschwimmen. Durch eine ausreichend tief angeordnete Einlassöffnung des Filters kann erreicht werden, dass der Auftrieb der nach unten mitgenommenen Leichtstoffe deren Eintritt in den Filter verhindert, so dass lediglich ein möglichst geringer Anteil der Leichtstoffe, möglichst sogar gar keine Leichtstoffe, in den Filter und möglicherweise anschließend in die Kanalisation gelangen können.

Die Einlassöffnung des Filters liegt bei der oben erwähnten Ausgestaltung tiefer als die Unterkante des Auslasses, wobei ein größerer Abstand aus den erwähnten Gründen grundsätzlich vorteilhaft ist. Allerdings ist der Abstand dadurch begrenzt, welche durchschnittliche Materialmenge sich innerhalb eines Wartungsintervalls im Schlammfang ansammelt, denn die Einlassöffnung des Filters sollte nicht so tief eingeordnet sein, dass schwere Materialien wie z.B. Sand oder dergleichen, die sich im Schlammfang abgesetzt haben, von der Wasserströmung mitgerissen und in den Filter eingebracht werden, da ansonsten das Filtermaterial blockiert und dadurch die gewünschte Filterwirkung ebenso beeinträchtigt werden kann wie die hydraulische Leistung des Straßenablaufs.

Der Filter ist dazu ausgelegt, dass das Wasser innerhalb des Grundkörpers zunächst in die Einlassöffnung des Filters eintreten muss und das Filtermaterial passieren muss, bevor es anschließend in den Auslass des Straßenablaufs und somit in die Kanalisation gelangen kann. Das Filtermaterial stellt einen Strömungswiderstand für das Wasser dar, so dass bei großen Niederschlagsereignissen die auftretende Wassermenge möglicherweise nicht schnell genug durch den Straßenablauf in die Kanalisation abgeführt werden kann.

In einer bevorzugten Ausgestaltung der Erfindung weist der Filter einen als Notüberlauf bezeichneten Strömungsweg für das Wasser auf, der unter Umgehung des Filtermaterials zum Auslass führt. Dieser Strömungsweg verläuft über einen höchsten Punkt, welcher höher liegt als die Oberkante des Auslasses und insbesondere geodätisch höher liegt als die Oberkante des Auslasses.

Wenn der Volumenstrom der einströmenden Wassermenge einen gewisse Grenzwert nicht überschreitet, staut sich die Wassermenge innerhalb des Grundkörpers so hoch an, dass sie vollständig durch den Auslass abfließen kann, also allenfalls bis zur Höhe der Oberkante des Auslasses. Dabei befindet sich auch Wasser innerhalb des Notüberlaufs, ohne jedoch unter Umgehung des Filters bis zum Auslass strömen zu können. Wenn der Volumenstrom des einströmenden Wassers den erwähnten Grenzwert allerdings überschreitet, steigt das Wasser im Grundkörper des Straßenablaufs schneller an, als es durch den Auslass abgeführt werden kann. Das Wasser steigt daher nicht nur bis zur Oberkante des Auslasses, sondern auch noch weiter nach oben an und erreicht den höchsten Punkt des Notüberlaufs, der höher liegt als die Oberkante des Auslasses. Bei weiterem Anstieg des Wassers fließt dieses über den höchsten Punkt des Notüberlaufs hinweg zum Auslass, also unter Umgehung des Filters und dessen Strömungswiderstandes, so dass mittels des Notüberlaufs die ursprüngliche hydraulische Leistung des Straßenablaufs beibehalten werden kann, die dieser ohne einen Filter aufweisen würde, so dass die in den Straßenablauf einströmende Wassermenge zuverlässig von der Oberfläche, z.B. einer Fahrbahn, abgeführt werden kann.

Die oben erwähnte möglichst tiefe Anordnung einer Einlassöffnung des Filters kann insbesondere für die Einlassöffnung des Notüberlaufs vorgesehen sein, denn da das Wasser durch den Notüberlauf strömt, ohne den Filter zu passieren gelangen mitgerissene Leichtstoffe in die Kanalisation ohne die Möglichkeit, dass die Leichtstoffe durch den Filter ggf. doch noch zurückgehalten werden können. Bevorzugt weist eine Einlassöffnung des Notüberlaufs im Gebrauch einen vertikalen Abstand zur Unterkante des Auslasses in der Art auf, dass die Einlassöffnung tiefer als die Unterkante des Auslasses angeordnet ist, wobei der vertikale Abstand besonders bevorzugt wenigstens 20 mm beträgt.

Ein erfindungsgemäß ausgestalteter Filter ist zur Anordnung in einem vor- und/oder nachbeschriebenen Straßenablauf eingerichtet. Der Filter umfasst Anschlussmittel, die dazu eingerichtet sind, den Filter an den Auslass des Grundkörpers anzuschließen. Im Gebrauch hat der Filter einen länglichen Querschnitt in horizontaler Ebene. Der Filter ermöglicht die Schaffung eines erfindungsgemäß ausgestalteten Straßenablaufs und weist insbesondere dann einen länglichen Querschnitt in horizontaler Ebene auf, wenn sich der Filter im Gebrauch befindet, also in seiner Gebrauchslage innerhalb des Straßenablaufs. Der von einem Kreisrund oder einem Quadrat abweichende, nämlich längliche Querschnitt des Filters weist in zwei senkrecht zueinander stehenden Richtungen zwei verschiedene Abmessungen auf. Dies ermöglicht auch bei einem geringen Innendurchmesser des Grundkörpers von beispielsweise 450 mm ein ausreichend großes Lichtraumprofil innerhalb des Grundkörpers, um einen Spülkanal mit einem Durchmesser von wenigstens 100 mm im Grundkörper zu schaffen, der sich vom Einlass bis zum Schlammfang das Straßenablaufs erstreckt und das Einführen eines Spülschlauchs ohne Demontage des Filters ermöglicht. Ein solcher Filter kann daher auch als Flachfilter bezeichnet werden und ist erheblich wirtschaftlicher herstellbar als der weiter oben erwähnte Ringfilter.

Der Filter weist bevorzugt erste Anschlussmittel auf, die auf einer ersten Seite des Filters an den Auslass anschließen. Besonders bevorzugt weist der Filter zweite Anschlussmittel auf, die auf einer gegenüberliegenden zweiten Seite des Filters mittels eines Anpresselements den Filter am Grundkörper in der Art abstützen, dass die ersten Anschlussmittel ihren zugeordneten Kontaktflächen im Bereich des Auslasses unter Druck anliegen. Insbesondere weist der Filter die Anschlussmittel auf, um ihn im Grundkörper des Straßenablaufs an dessen Auslass anzuschließen. Dies ermöglicht erstens, das gefilterte Wasser zum Auslass und somit in die Kanalisation zu führen, und es kann zweitens je nach Ausgestaltung der Anschlussmittel auch die Befestigung des Filters innerhalb des Grundkörpers ermöglichen.

Der Auslass des Straßenablaufs weist üblicherweise eine runde Öffnung im Grundkörper des Straßenablaufs auf. Ein Rohrelement kann in diese runde Öffnung eingesetzt sein, um einen rohrleitungstypischen Anschluss an ein Kanalisationsrohr zu ermöglichen, z.B. in Art einer Steckverbindung mit Muffen- und Spitzende. In einer Ausgestaltung sind die Anschlussmittel des Filters sowie die damit korrespondierenden Anschlussmittel am Auslass des Straßenablaufs in Art einer Rohrleitungs-Schnellkupplung ausgestaltet. Dies ermöglicht eine schnelle und unkomplizierte Herstellung oder Lösung der Verbindung, so dass der Filter dementsprechend schnell und unkompliziert vom Auslass des Straßenablaufs abgenommen oder wieder an dem Auslass montiert werden kann, beispielsweise im Rahmen von Wartungsarbeiten, wenn das Filtermaterial gewechselt und / der Filter gereinigt werden soll. Eine geeignete Rohrleitungskupplung ist beispielsweise aus der EP 4 283 175 A1 bekannt.

Bevorzugt weist der Filter nebeneinander angeordnete einzelne Filterpatronen auf, wobei die einzelnen Filterpatronen beispielsweise jeweils einen kreisrunden Querschnitt aufweisen können. Die Anordnung nebeneinander ergibt insgesamt einen länglichen Querschnitt des Gesamtfilters. Alternativ oder zusätzlich dazu weist der Filter in einer Ausgestaltung ein einziges Filtergehäuse auf, welches beispielsweise den in einer horizontalen Ebene länglichen Querschnitt aufweist und im Vergleich zu den oben erwähnten mehreren Filterpatronen einen größeren Innenraum aufweisen kann, so dass mehr Raum für das Filtermaterial und eine dementsprechend größere Filterleistung zur Verfügung steht.

Der Filter kann mehrere unterschiedliche Filtermaterialien aufweisen. Beispielsweise kann die Einlassöffnung des Filters oder von dessen Notüberlauf mit einem Gitter versehen sein, um besonders große Partikel zurückzuhalten, so dass hier eine mechanische und vergleichsweise grobe Filtration ermöglicht wird. Innerhalb eines Filtergehäuses kann der Filter ein demgegenüber feineres Filtermaterial aufweisen, um auch kleinere Partikel mechanisch zurückzuhalten.

In einer bevorzugten Ausgestaltung der Erfindung ist in dem Filter ein Filtermaterial in Form eines Substrats angeordnet, welches sowohl mechanisch filterwirksam in der Art ist, dass es das Zurückhalten von Partikeln ermöglicht, als auch biologisch wirksam in der Art ist, dass es den Abbau, die Anbindung oder die Umwandlung von verkehrstypischen Stoffen ermöglicht. Das Substrat ist bevorzugt sowohl derart mechanisch filterwirksam, nämlich durch die Porengröße zwischen den einzelnen Partikeln des Substrats, als auch biologisch wirksam ist, nämlich in der Art, dass es den Abbau, die Anbindung oder die Umwandlung von verkehrstypischen Stoffen ermöglicht, nämlich von Stoffen wie z. B. Öle, Kraftstoffe, Partikel in Form von Gummi- oder Bremsenabrieb, oder Schwermetalle.

Die Anschlussmittel auf der Seite des Filters, die im Gebrauch vom Auslass des Grundkörpers abgewandt ist, weisen insbesondere ein Anpresselement auf, das dazu eingerichtet ist, den Filter in Richtung des Auslasses zu pressen. Besonders bevorzugt ist das Anpresselement als im Wesentlichen U-förmiger Anpressbügel ausgestaltet, der dazu eingerichtet ist, in seiner Gebrauchsstellung dem Grundkörper gegen die Wirkung einer in der Gebrauchsstellung gespannten Feder anzuliegen. Vorzugsweise ist das Anpresselement gelenkig gelagert und zwischen einer liegenden Gebrauchsstellung und einer aufrechten Transportstellung beweglich.

Insbesondere wenn die Einlassöffnung des Notüberlaufs tiefer als die Unterkante des Auslasses im Grundkörper des Straßenablaufs angeordnet ist, bildet der Notüberlauf in einer bevorzugten Ausgestaltung einen Geruchsverschluss. Hierzu ist erforderlich, dass es keine höher gelegenen Öffnungen gibt, durch die Gase aus der Kanalisation, den Auslass des Grundkörpers und den Notüberlauf des Filters in den Innenraum des Grundkörpers einströmen und aus diesem durch dessen Einlass ins Freie entweichen können. Eine entsprechend dichte Ausgestaltung des Filters ermöglicht daher mit einfachen Mitteln einen wirksamen Geruchsverschluss, wenn ohnehin die Einlassöffnung des Notüberlaufs tiefer angeordnet ist als die Unterkante des Auslasses.

In einer Ausgestaltung weisen der Auslass im Grundkörper sowie das eine oder die mehreren Elemente, mit denen der Filter an den Auslass anschließt, Normteile gemäß DIN 4052 auf. Die Erfindung geht in diesem Zusammenhang davon aus, dass die Mehrzahl der Straßenabläufe mittels Normteilen an die Kanalisation anschließen, in der Praxis wird dies vermutlich bei etwa 90 % der Straßenabläufe der Fall sein. Daher ermöglicht die Verwendung von Normteilen als Anschlusselemente, mit denen der Filter ausgestattet ist, einen problemlosen Anschluss des Filters an den Auslass des Straßenablaufs, ohne dass es zusätzlicher Adapterstücke oder ähnlicher Zwischenelemente bedarf. Beispielsweise kann der Anschluss des Filters an den Auslass des Straßenablaufs in Art einer Steckverbindung mit Muffen- und Spitzende verwirklicht werden.

Die Montage des Filters innerhalb des Grundkörpers kann einerseits dadurch erfolgen, dass im Grundkörper entsprechende Anschlussmittel montiert werden, beispielsweise im Auslass oder in der Nähe des Auslasses, um den Filter dann mit filterseitigen Anschlussmittel an diese grundkörperseitigen Anschlussmittel anschließen und somit innerhalb des Grundkörpers in seiner vorbestimmten Gebrauchsstellung halten zu können.

In einer Ausgestaltung weist der Filter auf zwei gegenüberliegenden Seiten erste und zweite Anschlussmittel auf. Die ersten Anschlussmittel dienen dazu, den Filter an den Auslass des Grundkörpers anzuschließen. Dabei muss der Auslass nicht notwendigerweise eigene, grundkörperseitige Anschlussmittel aufweisen. Vielmehr dienen die zweiten Anschlussmittel des Filters dazu, den Filter innerhalb des Grundkörpers abzustützen und in seiner Gebrauchsstellung zu halten. Hierzu erstrecken sich die zweiten Anschlussmittel auf der gegenüberliegenden Seite des Filters so weit, dass sie dem Grundkörper von innen anliegen. Die zweiten Anschlussmittel weisen ein Anpresselement auf oder sind insgesamt als Anpresselement ausgestaltet, so dass sie den Filter in Richtung zum Auslass hin drücken. Auf diese Weise ist sichergestellt, dass die ersten Anschlussmittel den ihnen zugeordneten Kontaktflächen, die sich im Auslass oder in der Nähe des Auslasses befinden, mit einem durch das Anpresselement erzeugten Druck anliegen. Dadurch ist erstens ein dichter Anschluss des Filters an den Auslass des Straßenablaufs und zweitens ein sicherer Halt des Filters in seiner Gebrauchsstellung gewährleistet.

In einer Ausgestaltung ist das Anpresselement als teleskopierbare, federbelastete Stange ausgestaltet. In einer anderen Ausgestaltung ist das Anpresselement als im wesentlichen U-förmiger Anpressbügel ausgestaltet, der mit seinen beiden Enden an den Filter anschließt und somit eine besonders stabile Abstützung des Filters ermöglicht. Zwischen seinen beiden Enden liegt der Anpressbügel mit Federdruck dem Grundkörper innen an. Beispielsweise kann der Anpressbügel selbst bei geeigneter Formgebung als Federelement dienen, oder er weist an seinen beiden Enden, wo er an den Filter anschließt, jeweils eine Langloch-Führung sowie eine Feder auf, so dass er gegen die Federwirkung relativ zum Filter verschoben werden kann. In einer anderen Ausgestaltung weist der Anpressbügel zwischen seinen beiden Enden dort, wo er dem Grundkörper am nächsten ist, einen nach außen ragenden federbelasteten Stößel auf, welcher dem Grundkörper anliegt und gegen die Federwirkung eingedrückt werden kann, so dass der Stößel mit einer bestimmten Vorspannung dem Grundkörper anlegt. Diese Vorspannung erzeugt den Anpressdruck, mit welchem die gegenüberliegenden ersten Anschlussmittel den ihnen zugeordneten Kontaktflächen am Auslass anliegen.

In einer Ausgestaltung ist das Anpresselement schwenkbar gelagert. In seiner Gebrauchsstellung, wenn sich nämlich auch der Filter in seiner Gebrauchsstellung innerhalb des Straßenablaufs befindet, erstreckt sich das Anpresselement in einer liegenden Ausrichtung im Wesentlichen quer durch den Grundkörper des Straßenablaufs. Um den Filter problemlos in den Straßenablauf einbringen oder zu Wartungsarbeiten daraus entnehmen zu können, kann das schwenkbare Anpresselement in eine aufrechte Transportstellung bewegt werden, in welcher es entweder nach unten hängt oder nach oben ragt. Beispielsweise kann der erwähnte Anpressbügel an seinen beiden Enden jeweils gelenkig am Gehäuse des Filters gelagert sein.

Die vorliegende Erfindung ist in erster Linie auf die Anwendung eines Flachfilters in einem Straßenablauf gerichtet. Schächte weisen rohrförmige Grundkörper auf, die mit den Grundkörpern von Straßenabläufen grundsätzlich vergleichbar sind, allerdings erfolgt bei Schächten der Einlass von flüssigen Medien üblicherweise nicht von oben wie bei einem Straßenablauf, sondern vielmehr radial oder tangential von der Seite, so dass der Grundkörper eines Schachtes nicht nur eine Öffnung als Auslass, sondern auch eine Öffnung als Einlass in seiner Wand aufweist, zudem können in einem Schacht mehr als zwei Einlässe vorgesehen sein.

Bei entsprechend großen Schacht- Nenndurchmessern von beispielsweise 1000 mm können praktisch beliebig ausgestaltete Filter dem Auslass des Grundkörpers vorgeschaltet sein und dennoch ein ausreichend großer Platz im Schachtquerschnitt verbleiben, um für Wartungsarbeiten Werkzeuge am Filter vorbei zu führen, beispielsweise einen Spülschlauch, der bis in einen Schlammfang am Schachtboden abgesenkt werden soll. Bei Schächten, die einen geringen Nenndurchmesser von maximal 650 mm aufweisen, beispielsweise einen in der Praxis üblichen Nenndurchmesser von 630 mm, kann jedoch eine vergleichbare Problematik auftreten wie bei den Straßenabläufen, deren Grundkörper die erwähnten Durchmesser von etwa 400 bis 500 mm aufweisen.

Die Erfindung betrifft daher auch die Verwendung eines erfindungsgemäßen Filters in einem Schacht anstelle in einem Straßenablauf, sofern der Schacht einen Nenndurchmesser von höchstens 650 mm aufweist. Der Filter weist in diesem Fall Anschlussmittel auf, die dazu eingerichtet sind, den Filter an einen Auslass des Schachtes anzuschließen. Insbesondere wenn der Auslass im Grundkörper des Schachtes Normteile aufweist, kann der Filter ggf. ohne weitere Anpassungen nicht nur in einem Straßenablauf, sondern wahlweise auch in einem Schacht montiert werden.

Ausführungsbeispiele der Erfindung werden anhand der rein schematischen Darstellungen nachfolgend näher erläutert. Dabei zeigt
- Fig. 1: einen Vertikalschnitt durch einen Straßenablauf mit einem erstes Ausführungsbeispiel eines Filters,
- Fig. 2: einen Horizontalschnitt durch den Straßenablauf von Fig. 1 in Höhe von dessen Auslass,
- Fig. 3 bis 5: Ansichten aus verschiedenen Blickrichtungen auf ein zweites Ausführungsbeispiel eines Filters, der zum Einbau in einem Straßenablauf eingerichtet ist.

In Fig. 1 ist ein Straßenablauf 1 vertikal geschnitten dargestellt, der einen aus mehreren Segmenten zusammengesetzten zylindrisches Grundkörper 2 aufweist. Auf dem zylindrischen Teil des Grundkörpers 2 befindet sich ein konischer und exzentrischer Aufsatz 3, der an seiner Oberseite eine Öffnung als Einlass 4 aufweist, durch welche Oberflächenwasser in den Grundkörper 2 einströmen kann. Das Wasser sammelt sich zunächst im Innenraum des Grundkörpers 2 und strömt bei entsprechendem Füllstand aus einem Auslass 5 des Grundkörpers 2, wobei ein in der Zeichnung nicht dargestelltes Kanalrohr an den Auslass 5 anschließt. Unterhalb des Auslasses 5 bildet der unterste Bereich im Innenraum des Grundkörpers einen Schlammfang 6, in dem sich schwerere Bestandteile wie Splitt, Sand und dergleichen absetzen, die mit dem Oberflächenwasser in den Grundkörper 2 gelangt sind.

In dem Straßenablauf 1 ist ein Filter 7 angeordnet, der einen länglichen Querschnitt in einer horizontalen Ebene aufweist und quer zur dargestellten Schnittebene eine größere Abmessung aufweist als innerhalb der Schnittebene der Fig. 1, wie insbesondere aus Fig. 2 ersichtlich ist.

Fig. 1 und Fig. 2 machen deutlich, dass durch die Ausgestaltung des Filters 7 als Flachfilter ein ausreichend großer freier Querschnitt im Inneren des Grundkörpers 2 verbleibt, um dort einen Kanal 8 zu schaffen, durch den ein Spülschlauch vom Einlass 4 bis in den Schlammfang 6 geführt werden kann, so dass der Straßenablauf 1 gespült werden kann, ohne den Filter 7 demontieren, also aus dem Grundkörper 2 entnehmen zu müssen.

Der Filter 7 weist einen Substratraum 9 auf, der mit einem Filtermaterial gefüllt ist, das bei dem dargestellten Ausführungsbeispiel als Substrat ausgestaltet ist, welches sowohl mechanisch als auch biologisch wirksam ist. In dem Substratraum 9 befindet sich eine flache Kanalplatte 10, die in Art eines Rahmens aufgebaut ist und auf ihren beiden gegenüberliegenden Oberflächen mit einem Gitter versehen ist, welches den Eintritt des Substrats aus dem Substratraum 9 in das Innere der Kanalplatte 10 verhindert. Nach außen ist der Substratraum 9 ebenfalls durch Gitter 11 begrenzt. Oberflächenwasser, welches durch den Einlass 4 in den Grundkörper 2 eingeströmtes ist, tritt bei entsprechendem Füllstand innerhalb des Grundkörpers 2 durch die Gitter 11 in den Substratraum 9, passiert das Substrat und gelangt in das Innere der Kanalplatte 10, die somit einen Strömungskanal für gefiltertes Wasser schafft. Das gefilterte Wasser gelangt somit in einen Reinraum 12 des Filters 7 und von dort in den Auslass 5 des Straßenablaufs 1.

Der Filter 7 weist weiterhin einen Notüberlauf 14 auf, der einen Strömungsweg darstellt, welche unter Umgehung des Substratraums 9 von einer Einlassöffnung 15 über eine Trennwand 16 und ebenfalls bis zum Reinraum 12 des Filters 7 führt.

Bei normalen Niederschlagsverhältnissen ist die hydraulische Leistung des Filters 7 ausreichend, um das Wasser innerhalb des Grundkörpers 2 nur so hoch ansteigen zu lassen, dass der Flüssigkeitspegel maximal auf Höhe der Oberkante des Auslasses 5 steht. Bei einem größeren in den Straßenablauf 1 gelangenden Volumenstrom steigt der Pegel innerhalb des Grundkörpers 2 jedoch über die Höhe der Oberkante des Auslasses 5 an. Wasser welches sich im Notüberlauf 14 befindet, gelangt bei der Oberkante der Trennwand 16 über den höchsten Punkt des Notüberlaufs 14, wobei grundsätzlich für das Fließverhalten des Wassers nicht die jeweils obere Begrenzung des Notüberlaufs 14, beispielsweise in Form des Filtergehäuses, sondern die untere Begrenzung des Notüberlaufs 14 relevant ist. In dieser Hinsicht bildet daher bei dem dargestellten Ausführungsbeispiel die Oberkante der Trennwand 16 den höchsten Punkt des Notüberlaufs 14. Abweichend von dem dargestellten Ausführungsbeispiel kann die Einlassöffnung 15 des Notüberlaufs 14 tiefer angeordnet sein als dargestellt oder zumindest eine tiefer angeordnete Oberkante aufweisen, so dass ein größerer Abstand zwischen der Einlassöffnung 15 und der Unterkante des Auslasses 5 geschaffen ist als in Fig. 1 gezeigt.

Eine Zugstange 17 samt Öse 18 dient dazu, den Filter 7 handhaben und in den Grundkörper 2 einsetzen oder aus dem Grundkörper 2 entnehmen zu können. Anschlussmittel sind einerseits an einer in den Innenraum des Grundkörpers 2 ragenden Verlängerung des Auslasses 5 angeordnet, als grundkörperseitige Anschlussmittel, und andererseits an dem Filter 7 angeordnet, als filterseitige Anschlussmittel 19, so dass der Filter 7 mittels der grundkörperseitigen Anschlussmittel und der filterseitigen Anschlussmittel 19 mittelbar, nämlich mittels der erwähnten Verlängerung, an den Auslass 5 angeschlossen ist. Bei dem dargestellten Ausführungsbeispiel sind die grundkörperseitigen Anschlussmittel als Stifte ausgestaltet, die horizontal aus der Verlängerung des Auslasses 5 nach außen tragen, und die filterseitigen Anschlussmittel 19 als Haken, welche die Stifte übergreifen, so dass der Filter 7 an die Verlängerung des Auslasses 5 angesetzt werden kann und dabei mit den hakenförmigen filterseitigen Anschlussmitteln 19 auf die Stifte der Verlängerung des Auslasses 5 geführt werden kann, um die gewünschte Position des Filters 7 im Straßenablauf 1 und einen flüssigkeitsdichten Anschluss des Filters 7 an den Auslass 5 zu gewährleisten.

Bei dem dargestellten Ausführungsbeispiel der Fig. 1 und 2 wird auch ein Geruchsverschluss des Straßenablaufs 1 geschaffen, so dass aus der Kanalisation keine Gase zu dem Einlass 4 des Straßenablaufs 1 gelangen können. Eine Strömungsverbindung für Gase, die ansonsten vom Auslass 5 zum Einlass 4 strömen könnten, ist durch das im Filter 7 stehende Wasser unterbrochen, welches sich im Substratraum 9 und im Notüberlauf 14 befindet.

Fig. 3 zeigt ein Ausführungsbeispiel eines Filters 7, der keine als Haken ausgestaltete filterseitigen Anschlussmittel 19 aufweist. Die filterseitigen Anschlussmittel 19 sind vielmehr auf zwei Bereiche verteilt angeordnet und in Fig. 3 rechts und links vom Filter 7 dargestellt. Einerseits weisen sie in Fig. 3 rechts vom Filter 7 einen Kragen 20 auf, welcher im Gebrauch der Wand des Grundkörpers 2 innen in der Art anliegt, dass sich eine Zunge 21 in den Auslass 5 des Grundkörpers 2 erstreckt. Um den Filter 7 in dieser Gebrauchsstellung zu halten, ist in Fig. 3 links vom Filter 7 ein Anpressbügel 22 ersichtlich, der ebenfalls einen Bestandteil der filterseitigen Anschlussmittel 19 bildet und am Gehäuse des Filters 7 über Gelenke 23 schwenkbar gelagert ist.

Fig. 3 zeigt den Anpressbügel 22 in seiner liegenden Gebrauchsstellung, aus welcher er in eine aufrechte Transportstellung geschwenkt werden kann. In der aufrechten Transportstellung ist der Anpressbügel 22 nicht hinderlich im Wege, wenn der Filter 7 über den Einlass 4 in einen Straßenablauf eingebracht werden oder zu Wartungszwecken aus diesem entnommen werden soll. Insbesondere wird die Entnahme des Filters 7, nämlich dessen Zunge 21, aus dem Auslass 5 erst dadurch ermöglicht, dass der Anpressbügel 22 aus seiner liegenden Gebrauchsstellung verbracht wird und der in Fig. 3 links vom Filtergehäuse ersichtliche Raum als Bewegungsraum genutzt werden kann, um den Filter 7 von dem Auslass 5 zu entfernen.

Das vom Anpressbügel 22 entfernte Ende des Stößels 24, welches in der Gebrauchsstellung dem Grundkörper 2 innen anliegt, ist bei dem dargestellten Ausführungsbeispiel mit einer kugelausschnittsförmigen Oberfläche ausgestaltet, so dass der Anpressbügel 22 aus seiner Transportstellung in die Gebrauchsstellung geschwenkt werden kann, wobei der Stößel 24 mit der inneren Oberfläche des Grundkörpers 2 in Kontakt kommt. Die weitere Schwenkbewegung des Anpressbügels 22 führt dazu, dass der Stößel 24 gegen die Federwirkung tiefer in den Anpressbügel 22 eingedrückt wird und gleichzeitig das kuppenartig abgerundete Ende des Stößels 24 ohne zu verkanten über die Oberfläche des Grundkörpers 2 gleiten kann, bis sich der Anpressbügel 22 in seiner Gebrauchsstellung befindet.

Wie insbesondere aus Fig. 4 ersichtlich ist, verläuft der Anpressbügel 22 U-förmig und weist dem Kragen 20 und der Zunge 21 gegenüberliegend einen federbelasteten Stößel 24 auf, der sich durch den Anpressbügel 22 hindurch erstreckt. Die Abmessungen des Anpressbügels 22 und des Stößels 24 sind auf den Innendurchmesser des Grundkörpers 2 in der Art abgestimmt, dass der Stößel 24 gegen die Federwirkung in den vom Anpressbügel 22 umgebenen Raum hineingedrückt wird. Dementsprechend stützt sich der Filter 7 in seiner Gebrauchsstellung über den Anpressbügel 22 und den Stößel 24 an dem Grundkörper 2 ab, so dass der Kragen 20 an die Wand des Grundkörpers 2 gepresst wird und der Filter 7 mittels der Zunge 21 gegen Abrutschen nach unten gesichert und somit in seiner Gebrauchsstellung fixiert ist.

Das in Fig. 3 dargestellte Ausführungsbeispiel des Filters 7 erfordert keine eigens zu montierenden Elemente als grundkörperseitige Anschlussmittel, z. B. in Form von Stiften oder dergleichen, sondern schließt einfach an die vorhandene Geometrie des Straßenablaufs 1 an. Somit kann der Filter 7 in einem bereits vorhandenen Straßenablauf 1 installiert werden, beispielsweise nachgerüstet werden, ohne dass der Straßenablauf 1 hierfür konstruktiv geändert oder überarbeitet werden muss.

Fig. 5 zeigt den Filter 7 mit Blick auf dessen in Fig. 3 rechts dargestellte Seite, so dass der Kragen 20 und die Zunge 21 frontal ersichtlich sind.

### Bezugszeichen:

- 1: Straßenablauf
- 2: Grundkörper
- 3: Aufsatz
- 4: Einlass
- 5: Auslass
- 6: Schlammfang
- 7: Filter
- 8: Kanal
- 9: Substratraum
- 10: Kanalplatte
- 11: Gitter
- 12: Reinraum
- 14: Notüberlauf
- 15: Einlassöffnung
- 16: Trennblech
- 17: Zugstange
- 18: Öse
- 19: Anschlussmittel
- 20: Kragen
- 21: Zunge
- 22: Anpressbügel
- 23: Gelenk
- 24: Stößel

## Patentansprüche

1. Straßenablauf (1),
• mit einem zylindrischen Grundkörper (2),
• einem oberen Einlass (4), der dazu eingerichtet ist, im Gebrauch Oberflächenwasser von oben in den Grundkörper (2) einströmen zu lassen,
• einem seitlichen Auslass (5), der dazu eingerichtet ist, im Gebrauch Wasser aus dem Grundkörper (2) ausströmen zu lassen,
• einem als Schlammfang (6) bezeichneten Raum, der im Grundkörper (2) und unterhalb des Auslasses (5) angeordnet ist,
• und einem Filter (7),
der im Grundkörper (2) angeordnet ist,
dem Auslass (5) vorgeschaltet ist,
und zum Auslass (5) hin in der Art durchströmbar ist, dass Wasser durch ein Filtermaterial hindurch geführt wird,
**dadurch gekennzeichnet,**
**dass** innerhalb des Grundkörpers (2) vom Einlass (4) bis in den Schlammfang (6) ein durchgehender Kanal (8) mit einem freien Querschnitt von wenigstens 100 mm Durchmesser verläuft.

2. Straßenablauf nach Anspruch 1,
**dadurch gekennzeichnet,**
**dass** der Grundkörper (2) einen Innendurchmesser aufweist, der zwischen 400 mm und 500 mm beträgt.

3. Straßenablauf nach Anspruch 1 oder 2,
**dadurch gekennzeichnet,**
**dass** der Filter (7) eine Einlassöffnung (15) aufweist, die im Gebrauch einen vertikalen Abstand zur Unterkante des Auslasses (5) in der Art aufweist, dass die Einlassöffnung (15) tiefer als die Unterkante des Auslasses (5) angeordnet ist.

4. Straßenablauf nach Anspruch 3,
**dadurch gekennzeichnet,**
**dass** der vertikale Abstand wenigstens 20 mm beträgt.

5. Straßenablauf nach einem der vorherigen Ansprüche,
**dadurch gekennzeichnet,**
**dass** der Filter (7) einen als Notüberlauf (14) bezeichneten Strömungsweg für Wasser aufweist,
der unter Umgehung des Filtermaterials zum Auslass (5) führt,
und der über einen höchsten Punkt verläuft, welcher höher liegt als die Oberkante des Auslasses (5).

6. Straßenablauf nach den Ansprüchen 4 und 5,
**dadurch gekennzeichnet,**
**dass** eine Einlassöffnung (15) des Notüberlaufs (14) im Gebrauch einen vertikalen Abstand zur Unterkante des Auslasses (5) in der Art aufweist, dass die Einlassöffnung (15) tiefer als die Unterkante des Auslasses (5) angeordnet ist.

7. Straßenablauf nach Anspruch 6,
**dadurch gekennzeichnet,**
**dass** der vertikale Abstand wenigstens 20 mm beträgt.

8. Straßenablauf (1) nach einem der Ansprüche 6 oder 7,
**dadurch gekennzeichnet,**
**dass** der Notüberlauf einen Geruchsverschluss bildet.

9. Straßenablauf (1) nach einem der vorherigen Ansprüche,
**dadurch gekennzeichnet,**
**dass** der Auslass (5) im Grundkörper (2) sowie das eine oder die mehreren Elemente, mit denen der Filter (7) an den Auslass (5) anschließt, Normteilen gemäß DIN 4052 aufweisen.

10. Straßenablauf (1) nach einem der vorherigen Ansprüche,
**dadurch gekennzeichnet,**
**dass** der Filter (7) erste Anschlussmittel (19) aufweist, die auf einer ersten Seite des Filters (7) an den Auslass (5) anschließen, sowie zweite Anschlussmittel (19) aufweist, die auf einer gegenüberliegenden zweiten Seite des Filters (7) mittels eines Anpresselements den Filter (7) am Grundkörper (2) in der Art abstützen, dass die ersten Anschlussmittel (19) ihren zugeordneten Kontaktflächen im Bereich des Auslasses (5) unter Druck anliegen.

11. Filter (7), der zur Anordnung in einem Straßenablauf (1) nach einem der vorherigen Ansprüche eingerichtet ist, mit Anschlussmitteln (19), die dazu eingerichtet sind, den Filter (7) an den Auslass (5) des Grundkörpers (2) anzuschließen,
und im Gebrauch mit einem länglichen Querschnitt in horizontaler Ebene.

12. Filter nach Anspruch 11,
**dadurch gekennzeichnet,**
**dass** der Filter (7) nebeneinander angeordnete einzelne Filterpatronen aufweist.

13. Filter nach Anspruch 11,
**dadurch gekennzeichnet,**
**dass** der Filter (7) ein einziges Filtergehäuse aufweist.

14. Filter nach einem der Ansprüche 11 bis 13,
**dadurch gekennzeichnet,**
**dass** in dem Filter (7) ein Filtermaterial in Form eines Substrats angeordnet ist, welches sowohl mechanisch filterwirksam in der Art ist, dass es das Zurückhalten von Partikeln ermöglicht, als auch biologisch wirksam in der Art ist, dass es den Abbau, die Anbindung oder die Umwandlung von verkehrstypischen Stoffen ermöglicht.

15. Filter nach einem der Ansprüche 11 bis 14,
**dadurch gekennzeichnet,**
**dass** die Anschlussmittel (19) auf der Seite des Filters (7), die im Gebrauch vom Auslass (5) des Grundkörpers (2) abgewandt ist, ein Anpresselement aufweisen, das dazu eingerichtet ist den Filter (7) in Richtung des Auslasses (5) zu pressen.

16. Filter nach Anspruch 15,
**dadurch gekennzeichnet,**
**dass** das Anpresselement als im Wesentlichen U-förmiger Anpressbügel (22) ausgestaltet ist, der dazu eingerichtet ist, in seiner Gebrauchsstellung dem Grundkörper (2) gegen die Wirkung einer in der Gebrauchsstellung gespannten Feder anzuliegen.

17. Filter nach Anspruch 15 oder 16,
**dadurch gekennzeichnet,**
**dass** das Anpresselement gelenkig gelagert ist und zwischen einer liegenden Gebrauchsstellung und einer aufrechten Transportstellung beweglich ist.

18. Verwendung eines Filters nach einem der Ansprüche 11 bis 17
in einem Schacht anstelle in einem Straßenablauf, wobei der Schacht einen Nenndurchmesser von höchstens 650 mm aufweist,
und der Filter (7) Anschlussmittel (19) aufweist, die dazu eingerichtet sind, den Filter (7) an einen Auslass (5) des Schachtes anzuschließen.
